# EUROPÄISCHE PATENTANMELDUNG

(11) **EP 2 980 478 A1**
(43) Veröffentlichungstag der Anmeldung: **03.02.2016**
(21) Anmeldenummer: 15178295.0
(22) Anmeldetag: 24.07.2015
(51) Int. Cl.: F23J 11/00, F24B 5/02, F24B 7/00, F24C 1/14

(54) **KAMINOFEN MIT LUFTWÄRMETAUSCHER**

(30) Priorität: 28.07.2014 AT 505272014; 19.02.2015 AT 501302015
(71) Anmelder: Gehrer, Marco, 6971 Hard (AT)
(72) Erfinder: Gehrer, Marco, 6971 Hard (AT)

(57) **Zusammenfassung**

Die Erfindung betrifft den Wärmetauscher eines Ofens. Die Rauchgase müssen durch die Umlenkbleche (1) einen längeren Weg bis zum Abgasgebläse (3) durchströmen. Dadurch wird mehr Wärme nach außen abgeleitet. Die Umlenkbleche (1) bilden daher mit der Außenwand der Brennkammer (7) und der beiden Brennkammerrückbleche (2) links und rechts auf dem die Isolierplatte (9) anliegt den Wärmetauscher. Die Umlenkbleche (1) dienen daher gleichermaßen als Distanz für die beiden Brennkammerrückbleche (2) auf dem die Isolierplatte (4) aufliegt als auch zur Umlenkung des Rauchgases. Zusätzlich dienen die Umlenkbleche (1) durch hervorstehen gegenüber der beiden Brennkammerrückbleche (2) noch als seitliche Positionierung der Isolierplatte (9). Ein zusätzlicher Vorteil ist, dass man den Wärmetauscher und den Abgaskanal (5) bis zum Abgasgebläse (3) von vorne bei öffnen der Brennraumtüre (6) oder einem sich sonst zu öffnendem Bereich und Entfernung der Isolierplatte (9) durch den Brennraum (8) reinigen kann.

## Beschreibung

### Technisches Gebiet

F24B
F24C
F24D

### Stand der Technik

Der Wärmetauscher von einem Ofen ist laut dem aktuellen Stand sehr kompliziert aufgebaut. Um vorteilhafte Herstellkosten zu schaffen, wurde der Wärmetauscher vereinfacht.

### Beschreibung der Erfindung

Die Erfindung betrifft den Wärmetauscher eines Ofens. Die Rauchgase müssen durch die Umlenkbleche 1 einen längeren Weg bis zum Abgasgebläse 3 durchströmen. Dadurch wird mehr Wärme nach außen abgeleitet. Die Umlenkbleche 1 bilden daher mit der Außenwand der Brennkammer 7 und der beiden Brennkammerrückbleche 2 links und rechts auf dem die Isolierplatte 9 anliegt den Wärmetauscher. Die Umlenkbleche 1 dienen daher gleichermaßen als Distanz für die beiden Brennkammerrückbleche 2 (Dichtfläche für Isolierplatte) auf dem die Isolierplatte 4 aufliegt als auch zur Umlenkung des Rauchgases. Zusätzlich dienen die Umlenkbleche 1 durch hervorstehen gegenüber der beiden Brennkammerrückbleche 2 noch als seitliche Positionierung der Isolierplatte 9. Ein zusätzlicher Vorteil ist, dass man den Wärmetauscher und den Abgaskanal 5 bis zum Abgasgebläse 3 von vorne bei öffnen der Brennraumtüre 6 oder einem sich sonst zu öffnendem Bereich (z.B. Klappe, Wartungsdeckel) und Entfernung der Isolierplatte 9 durch den Brennraum 8 reinigen kann. Das hat den Vorteil, dass man keinen Reinigungsdeckel für die Reinigung benötigt und dadurch Herstellungskosten einspart.

## Patentansprüche

1. Der Wärmetauscher **dadurch gekennzeichnet, dass** die Umlenkbleche (1) gleichermaßen als Distanz für die beiden Brennkammerrückbleche (2), dass gleichzeitig auch die Dichtfläche für die Isolierplatte (9) ist, als auch zur Umlenkung des Rauchgases dienen.

2. Der Wärmetauscher nach Anspruch 1 **dadurch gekennzeichnet, dass** die Umlenkbleche (1) gleichzeitig die Positionierung der Isolierplatte (4) sind.

3. Der Wärmetauscher nach Anspruch 1 und 2 **dadurch gekennzeichnet, dass** der Wärmetauscher oder der Abgaskanal (5) bis zum Abgasgebläse (3), durch die spezielle Anordnung, bei offener Brennraumtüre (6) oder einem sich sonst zu öffnendem Bereich und Entfernung der Isolierplatte (4) durch den Brennraum zugänglich ist.

4. Der Wärmetauscher **dadurch gekennzeichnet, dass** die Brennkammerrückbleche (2), die Dichtfläche für die Isolierplatte (9) bilden.
